# EUROPÄISCHE PATENTSCHRIFT

(11) **EP 0 286 694 B1**
(45) Veröffentlichungstag und Bekanntmachung des Hinweises auf die Patenterteilung: **09.08.1989**
(21) Anmeldenummer: 87105387.2
(22) Anmeldetag: 11.04.1987
(51) Int. Cl.: B65H 51/22

(54) **Fadenliefervorrichtung**
Thread delivery device
Appareil pour délivrer du fil

(43) Veröffentlichungstag der Anmeldung: 19.10.1988
(73) Patentinhaber: SOBREVIN Société de brevets industriels-Etablissement, FL-9490 Vaduz (LI)
(72) Erfinder: Sarfati, Gustavo Alberto, I-22100 Como (IT)
(74) Vertreter: Rieder, Hans-Joachim, Dr.

(56) Entgegenhaltungen:
- EP-A- 0 177 797
- DE-B- 1 900 619

## Beschreibung

Die Erfindung betrifft eine Fadenliefervorrichtung gemäß Gattungsbegriff des Hauptanspruches.

Bei den bekannten Lösungen dieser Art (DE-AS 19 00 619) sitzen die elastischen Finger an dem Ring. Sie erstrecken sich geneigt zur Achse der Speichertrommel auf die Mantelfläche zu und liegen dort auf. Der Faden läuft durch den Ring und rutscht dabei unter den Fingern durch. Dies soll insbesondere die Fadenabzugsspannung vergleichmäßigen.

Die Bauform ist nachteilig. Ring plus Finger bilden ein relativ empfindliches Kunststoffteil. Die sichere Lage auf der Mantelfläche der Trommel ist nicht immer zu gewährleisten. Zur Variation der von den Fingern ausgehenden vorgegebenen Abzugsspannungen müssen die Ringe ausgetauscht werden. Dies ist nicht möglich ohne Unterbrechungsstelle des Fadens, da dieser wieder durch den Ring gezogen werden muß.

Aufgabe der Erfindung ist es, eine gattungsgemäße Vorrichtung so auszugestalten, daß bei vereinfachter und funktionssicherer Bauform Ring und Faden als voneinander getrennte Bauteile auftreten.

Dies ist erreicht durch die im Hauptanspruch angegebenen Lösungsmerkmale. Die Unteransprüche stellen vorteilhafte Weiterbildungen dar.

Zufolge dieser Ausgestaltung ist eine gattungsgemäße Fadenliefervorrichtung geschaffen, welche bei einfacher Bauform eine höhere Funkti onssicherheit und eine verbesserte Einsatzmöglichkeit schafft. Die elastischen Finger sind Elemente des Speicherkörpers und nicht mehr des Ringes. Der Ring ist unabhängig von den Fingern in der konzentrischen Lage zum Speicherkörper getragen. Sowohl der Ring als auch die Finger sind dadurch, daß sie vom abgezogenen Faden nicht aus ihrer Gebrauchsposition gebracht werden können, absolut funktionssicher. Es lassen sich auch höhere elastische Kräfte von den Fingern aufbringen, was eine höhere Abzugsspannung und damit auch eine besser vergleichmäßigte Abzugsspannung des Fadens bringt. Erstrecken sich die Finger in axialer Verlängerung der Speicherfläche, so kann die von ihnen gebildete Mantelfläche ggf. sogar kurzzeitig auch noch als Speicherfläche zur Verfügung stehen. Die Verschieblichkeit des Ringes in Achsrichtung des Speicherkörpers gestattet die Bestimmung der wirksamen Hebellänge der Finger und damit die Bestimmung und Variation der Andrückkraft der Finger gegen den Ring, was eine Variation der Fadenabzugsspannung ermöglicht. Um die Kraft, welche einer Ausweichbewegung der Federn entgegenwirkt, möglichst groß zu machen, andererseits aber die Anlagekraft zwischen Finger und Ring zu begrenzen, ist ein Ringkragen vorgesehen. Die Bildung des Ringkragens vom U-förmig umgebogenen Rand eines Topfes begrenzt auch die Einwärtsfederungsmöglichkeit der Finger, was eine Beschädigungsgefahr, z. B. beim Transport oder dergleichen, beseitigt; dies schafft auch eine konstruktiv einfache Möglichkeit, evtl. durch unterschiedliche Topfelemente auch hier noch eine Variation vorzunehmen.

Die Einstückigkeit der Finger am Speicherkörper ist insbesondere herstellungstechnisch und für die Stabilität von erheblichem Vorteil. Die Abzugsverhältnisse für den Faden sind ungeachtet der Stellung des Ringes dann optimiert, wenn der Ringkragen außenseitig eine ballige Fadengleitfläche bildet.

Ungeachtet, wo der Ring steht, bleibt die Fläche stets an gleicher Position.

Der Gegenstand der Erfindung ist auf der beiliegenden Zeichnung in einem Ausführungsbeispiel dargestellt:
Der im Querschnitt kreisförmig gestaltete Speicherkörper 1 besitzt rückwärtig anschließend an seine zylindrische Mantelfläche 1 eine kegelstumpfförmige Auflauffläche 1". Vor dieser bewegt sich die Fadenführungsöse 2. Durch Relativdrehbewegung der Fadenführungsöse 2 zum Speicherkörper 1 läuft der Faden F im Berich der kegelstumpfförmigen Fläche 1" zu. Er zwängt sich in die Winkelkehle 3 ein und schiebt dadurch die jeweils vorher aufgewickelten Fadenlagen dicht an dicht liegend in Richtung des Kopfendes 4 des Speicherkörpers.

Über das Kopfende 4 vorstehend erstrecken sich vom Speicherkörper 1 ausgehend die einzelnen Finger 5. Diese sind elastisch federnd ausgebildet. Sie legen sich unter federnder Vorspannung, gerichtet in Richtung des Pfeiles x gegen den Ring 6 an. Der Ring 6 ist an seiner Unterseite 6' ballig gestaltet. Der Faden F wird durch das Innere des Ringes 6 über Kopf vom Speicherkörper abgezogen, vorzugsweise durch eine Festöse 7.

Die Auswärtsfederung der Finger 5 ist begrenzt durch einen Ringkragen 8. Dieser wird von dem einen Schenkel des U-förmig abgekröpften Randes 9 eines Topfes 10 gebildet. Letzterer ist gegen die Stirnfläche 4' des Kopfendes 4 des Speicherkörpers 1 gesetzt und dort in geeigneter Weise befestigt.

Der Ring 6 sitzt auf einem Träger 11 in Achsrichtung x-x des Speicherkörpers 1 längsverschieblich. Durch diese Längsverschiebungs-Einstellung kann der wirksame freie Hebelarm H der Finger variiert werden und damit auch die Anlagekraft in Richtung des Pfeiles x und somit darüber auch die Bremsung des Fadens beim Abzug.

Bei diesem Abzug gleitet der Faden über die Fadengleitfläche 8' des Ringkragens 8. Diese ist möglichst glatt und in Abzugsrichtung gerundet gestaltet.

Bei der Arbeitsweise der Vorrichtung wird der Faden zunächst in Wikkelbewegung, also durch tangentialen Zulauf auf dem Speicherkörper 1 gespeichert, bis eine vorgesehene Anzahl von Fadenwindungen vorliegt. Der Sender einer Lichtschranke 12 tastet dabei beispielsweise die Mantelfläche 1' ab. Wird der ihm gegenüberliegende Bereich der vorzugsweise spiegelnden Mantelfläche von Fadenlagen überdeckt, so wird die weitere Fadenzufuhr gesperrt. Erfolgt nun ein Abziehen, so wird diese Fläche wieder frei und eine entsprechende Schalteinrichtung steuert den erneuten Fadenzulauf. Während des Betriebs kann man durch Verschieben des Ringes 6 die optimalen Fadenabzugsbedingungen einstellen, dabei also sogar die Eigenschaften des Fadenmaterials berücksichtigen.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Fadenliefervorrichtung mit einem Speicherkörper (1), dem der Faden (F) tangential zuläuft und von dem der Faden (F) über Kopf abgezogen wird, wobei der Abzug durch einen im Bereich des Kopfendes des Speicherkörpers (1) vorgesehenen Ring (6) in Verbindung mit elastischen Fingern (5) erfolgt, dadurch gekennzeichnet, daß die Finger (5) an dem Speicherkörper (1) sitzen, sich über dessen Kopfende (4) überstehend erstrecken und nach außen in Richtung (x) einer Anlage an den sich jenseits des Kopfendes (4) befindlichen Ring (6) in federn.

2. Fadenliefervorrichtung nach Anspruch 1, dadurch gekennzeichnet, daß sich die Finger (5) in axialer Verlängerung der Speicherkörpermantelfläche (1') erstrecken.

3. Fadenliefervorrichtung nach Anspruch 1 oder 2, dadurch gekennzeichnet, daß der Ring (6) parallel zur Achsrichtung (x-x) des Speicherkörpers (1) auf einem ortsfesten Träger (11) verschieblich ist.

4. Fadenliefervorrichtung nach einem der vorhergehenden Ansprüche, dadurch gekennzeichnet, daß die Auswärtsfederung der Finger (5) durch einen Ringkragen (8) begrenzt ist.

5. Fadenliefervorrichtung nach Anspruch 4, dadurch gekennzeichnet, daß der Ringkragen (8) an einem vor der Stirnfläche (4') des Speicherkörpers (1) sitzenden Topf (10) angeordnet ist.

6. Fadenliefervorrichtung nach Anspruch 5, dadurch gekennzeichnet, daß der Rand des Topfes (10) U-förmig abgebogen ist und die Enden der Finger (5) in den Randinnenraum ragen.

7. Fadenliefervorrichtung nach einem der vorhergehenden Ansprüche, dadurch gekennzeichnet, daß die Finger (5) starr am Speicherkörper sitzen.

8. Fadenliefervorrichtung nach einem der Ansprüche 4-7, dadurch gekennzeichnet, daß der Ringkragen (8) eine äußere ballige Fadengleitfläche (8') bildet.

## Claims

1. Thread feed device with a storage unit (1), to which the thread (F) runs tangentially and from which the thread (F) is doffed overhead, the doffing taking place by means of a ring (6) provided in the region of the head end of the storage unit (1) in conjunction with resilient fingers (5), characterized in that the fingers (5) one located on the storage unit (1), extend projecting over its head end (4) and spring outwards in the direction (x) of a unit on the ring (6) on the far side of the head end (4).

2. Thread feed device according to Claim 1, characterized in that the fingers (5) extend as an axial extension of the storage unit circumference (1').

3. Thread feed device according to Claim 1 or 2, characterized in that the ring (6) can be moved parallel to the axis direction (x - x) of the storage unit (1) on a fixed carrier (11).

4. Thread feed device according to one of the preceding claims, characterized in that the outward springing of the fingers (5) is limited by a ring collar (8).

5. Thread feed device according to Claim 4, characterized in that the ring collar (8) is disposed on a container (10) located before the head end (4') of the storage unit (1).

6. Thread feed device according to Claim 5, characterized in that the rim of the container (10) is bent off into a U shape and the ends of the fingers (5) project into the rim interior.

7. Thread feed device according to one of the preceding claims, characterized in that the fingers (5) rest rigidly on the storage unit.

8. Thread feed device according to one of Claims 4-7, characterized in that the ring collar (8) forms an outer crowned thread sliding surface (8').

## Revendications

1. Dispositif de délivrance de fil comportant un corps (1) de réserve, sur lequel le fil (F) arrive tangentiellement et à partir duquel le fil (F) est extrait au-dessus de la tête, l'extraction se faisant en passant dans un anneau (6) prévue dans la zone d'extrémité de tête du corps de réserve (1), en liaison avec des doigts élastiques (5), caractérisé par le fait que les doigts (5) se rattachent au corps de réserve (1), s'étendent au-dessus de l'extrémité de tête (4) de celui-ci et exercent un effet élastique vers l'extérieur en direction (x) d'une installation contre l'anneau (5) qui se trouve au-delà de l'extrémité de tête (4).

2. Dispositif de délivrance selon la revendication 1, caractérisé par le fait que les doigts (5) s'étendent dans le prolongement axial de la surface d'enveloppe extérieure (1') du corps de réserve.

3. Dispositif de délivrance de fil selon la revendication 1 ou 2, caractérisé par le fait que l'anneau (6) est susceptible d'être déplacé parallèlement à la direction (x-x) de l'axe du corps (1) de réserve, sur un support fixe (11).

4. Dispositif de délivrance de fil selon une des revendications précédentes, caractérisé par le fait que l'effet de ressort vers l'extérieur des doigts (5) est limité par un collet annulaire (8).

5. Dispositif de délivrance de fil selon la revendication 4, caractérisé par le fait que le collet annulaire (8) est disposé sur un élément un forme de cloche (10) qui est placé devant la surface frontale (4') du corps (1) de réserve.

6. Dispositif de délivrance de fil selon la revendication 5, caractérisé par le fait que le bord de l'élément en forme de cloche (10) est replié en forme de U et que les extrémités des doigts (5) débordent dans l'espace intérieur du bord.

7. Dispositif de délivrance de fil selon l'une des revendications précédentes, caractérisé par le fait que les doigts (5) sont fixés de façon rigide au corps de réserve.

8. Dispositif de délivrance de fil selon l'une des revendications 4 à 7, caractérisé par le fait que le collet annulaire (8) forme une surface (8') de guidage de fil bombée extérieurement.
